# EUROPÄISCHE PATENTSCHRIFT

(11) **EP 1 079 037 B1**
(45) Veröffentlichungstag und Bekanntmachung des Hinweises auf die Patenterteilung: **28.09.2005**
(21) Anmeldenummer: 00810719.5
(22) Anmeldetag: 14.08.2000
(51) Int. Cl.: E04B 5/32, E04G 11/36

(54) **Verfahren zur Erstellung einer Deckenrand-Abschalung sowie eine Deckenrand-Abschalung**
Method of making a slab's edge shuttering and shuttering therefor
Procédé de réalisation d'un coffrage de bordure de dalle et coffrage relatif

(30) Priorität: 20.08.1999 CH 153299
(43) Veröffentlichungstag der Anmeldung: 28.02.2001
(73) Patentinhaber: System Albanese, 8400 Winterthur (CH)
(72) Erfinder: Albanese, Giulio, 8400 Winterthur (CH)
(74) Vertreter: Gachnang, Hans Rudolf

(56) Entgegenhaltungen:
- EP-A- 0 709 531
- EP-A- 0 927 796
- DE-A- 19 803 438
- FR-A- 2 644 823

## Beschreibung

Gegenstand der Erfindung ist ein Verfahren zur Erstellung einer Deckenrand-Abschalung gemäss Patentanspruch 1 und eine Deckenrand-Abschalung gemäss Patentanspruch 2.

Das Erstellen von Deckenrand-Abschalungen über betonierten Wandabschnitten, insbesondere über dem Kellerbereich, sind aufwendig und benötigen eine Vielzahl von Arbeitsschritten. Üblicherweise wird nach der Erstellung der Betonwände für das Kellergeschoss nach dem Schalen der Kellerdecke mit Schalplatten oder Brettern von aussen die Deckenrand-Abschalung erstellt. Nach dem Betonieren und Aushärten der Decke müssen die aussen an der Wand angebrachten Schalungsplatten entfernt werden.

Aus der EP-A1-0927796 ist es bereits bekannt, mit Beton-Elementplatten Deckenrand-Abschalungen zu erstellen, und zwar werden die Beton-Elementplatten mittels rechtwinkligen Haltebügeln in aufrechter Stellung gehalten und die Haltebügel auf der Deckenschalung befestigt. Mit diesem bekannten Schalungssystem kann die Erstellung einer Deckenrand-Abschalung aus Holz umgangen werden. Sie bedingt allerdings, dass für die Beton-Elementplatten eine verhältnismässig genaue Auflagefläche vorliegt. Eine solche kann ohne weiteres bei aus Back- oder Betonsteinen erstellten Wänden erzeugt werden. Gegossene Betonwände weisen im allgemeinen aber nicht die hohe Genauigkeit an der Oberfläche auf, um diese als Auflage für an rechtwinkligen Halteelementen gehaltenen Beton-Elementplatten zu dienen.

Es ist weiter bekannt, die Deckenrand-Abschalung aus streifenförmigen Leichtbauplatten herzustellen, welche auf die Innenseite der äusseren Schalung der Betonwände aufgenagelt werden. Diese Platten müssen teilweise in die zu erstellende Wand hineinragen, um eine Verbindung zu letzterer sicherzustellen. Sie neigen dennoch dazu, beim Entfernen der Schalung nach dem Giessen der Wände teilweise ab- oder auszubrechen oder sie halten der späteren Belastung beim Giessen der Betondecke nicht stand.

Aufgabe der vorliegenden Erfindung ist die Schaffung eines Verfahrens zur Erstellung einer Deckenrand-Abschalung, und eine Deckenrand-Abschalung mit dem bzw. der auf einfache Weise eine einwandfreie Schalung vor dem Giessen der Wände erstellt werden kann und welche eine der Qualität der Oberfläche der zu erstellenden Wand entsprechende äussere Oberfläche aufweist.

Gelöst wird diese Aufgabe durch ein Verfahren gemäss den Merkmalen des Patentanspruchs 1 sowie durch eine Deckenrand-Abschalung gemäss den Merkmalen des Patentanspruchs 2.

Die Verwendung von Elementplatten, welche mittels Ankerbügeln fest in der darunterliegenden Wand verankert sind, ergibt eine saubere und nicht zu Beschädigungen neigende Schalung für das nachfolgende Betonieren der Decke. Dank der sicheren Verankerung der Beton-Elementplatten in der darunterliegenden Wand lassen sich an dieser auch handelsübliche Euro-Norm-Schutzgeländerhalter und Schutzgeländer befestigen. In einer besonders vorteilhaften Ausgestaltung werden Beton-Elementplatten mit vertikal verlaufenden Bohrungen verwendet, durch welche die Ankerbügel eingeschoben werden können. Dies ermöglicht eine einwandfreie und einfache Befestigung der Ankerbügel an den Beton-Elementplatten.

Ein weiterer Vorteil der erfindungsgemässen Deckenrand-Abschalung besteht darin, dass bei Verwendung von Beton-Elementplatten mit einer der unteren Kante entlang verlaufenden Stufe gemäss EP-A1-0927796, diese teilweise in die Wand einbetoniert werden und die untere Stufe als Richtmass für die Oberkante der Wand dienen kann. Ein zusätzliches Anzeichnen des Deckenniveaus entfällt.

Anhand illustrierter Ausführungsbeispiele wird die Erfindung näher erläutert. Es zeigen
- Figur 1: eine perspektivische Darstellung der Befestigung einer Elementplatte an einer Aussenschalung für eine Wand,
- Figur 2: einen Vertikalschnitt längs Linie II-II in Figur 1,
- Figur 3: einen Vertikalschnitt längs Linie II-II in Figur 1 nach dem Giessen der Wand,
- Figur 4: einen Vertikalschnitt längs Linie II-II in Figur 1 nach dem Ausschalen der Wand und mit in gebrochenen Linien angedeuteter Lage der Betondecke,
- Figur 5: eine weitere Ausgestaltung eines Ankerbügels mit an der Unter- und an der Hinterseite der Elementplatte anliegenden Schenkeln,
- Figur 6: eine weitere Ausgestaltung eines Ankerbügels mit die Elementplatte grösstenteils umgreifendem Ankerbügel,
- Figur 7: eine weitere Ausgestaltung des Ankerbügels,
- Figur 8: ein mit einem Wand-Armierungseisen verbundener Ankerbügel.

In Figur 1 ist eine Elementplatte, kurz Platte 1 dargestellt, welche mittels Nägeln 3 an einer äusseren Schalung 5 für eine Wand 8 befestigt ist. Als Platte 1 wird vorzugsweise aber nicht notwendigerweise eine solche mit parallel zu den Längskanten verlaufenden Stufen 7 und 9 verwendet, welche zudem vertikal und parallel zur äusseren Oberfläche verlaufende Bohrungen 11 aufweist. Alternativ zu den hier beschriebenen Beton-Elementplatten können selbstverständlich auch Platten 1 aus andern Baumaterialien verwendet werden. Zum horizontalen Ausrichten der Platte 1 wird vorerst an der Schalung 5 in bekannter Weise eine horizontal verlaufende Markierung angebracht und danach auf der horizontalen Markierung Nägel oder Stifte 13 eingeschlagen, auf denen die Platte 1 abgestützt ausgerichtet ist, bevor sie mit wenigen Nägeln 3 temporär an der Schalung 5 fixiert wird. Die horizontal verlaufende Markierung für die Nägel 13 wird vorzugsweise einige Zentimeter unter der Höhe h, welche später der Höhe der Decke des Raums entspricht, angebracht. Damit kann erreicht werden, dass bei Verwendung einer abgestuften Platte 1 die Stufe 7 innerhalb der Wand 8 zu liegen kommt und die Kante an der Stufe 7 an der Platte 1 beim Betonieren als Richtmass für die Höhe der Wand 8 verwendet werden kann. Selbstverständlich kann bei einer Platte 1 mit rechteckigem Querschnitt deren Unterkante direkt als Richtmass für die Wandoberkante dienen.

Vor oder nach dem Befestigen der Platten 1 an der Schalung 5 werden Ankerbügel 15 mit den Platten 1 verbunden. In der Ausführung gemäss den Figuren 1 bis 4 werden die Ankerbügel 15 in die Bohrungen 11 in den Platten 1 von unten eingeschoben und gegen das Herausfallen durch einen Stift oder Nagel 17, welcher durch das obere an der Plattenkante 9 herausragende Ende des Ankerbügels 15 geschoben wird, gesichert. Der Ankerbügel 15 weist einen ersten gerade verlaufenden Schenkel 16 auf und daran unten anschliessend einen in gerader Linie verlaufenden oder einen in einem Winkel oder abgesetzt zur Oberfläche 19 der Schalungsplatte 5 verlaufenden zweiten Schenkel 18 auf. Im zweiten Schenkel 18 können zur Erhöhung der Verankerungsfestigkeit Löcher 20 oder querliegende Ankerstifte oder -stäbe 22 mit glatter oder rauher Oberfläche angebracht sein.

In Figur 4 ist ersichtlich, dass die Oberkante der Platte 1 bei der Herstellung einer Deckenplatte 21 als Richtmass für deren Oberkante 23 dienen kann. Folglich ist die Höhe der Platte 1 entsprechend der Dicke der Bodenplatte 21, zuzüglich der Breite der Stufe 7, wenn eine solche erwünscht ist, zu wählen.

In der Ausgestaltung der Erfindung gemäss Figur 5 wird die Platte 1 ebenfalls mit Nägeln 3 an der Schalplatte 5 befestigt. Der Ankerbügel 15 ist an der Rückseite der Platte 1 befestigt. Die Befestigung kann mit einem Nagel 3 oder einem weiteren Nagel erfolgen. Ein unter die Platte 1 greifender Finger 4 ist wenigstens an seinem Ende vorzugsweise aus Kunststoff gefertigt.

In der Ausgestaltung gemäss Figur 6 wird die Platte 1 nicht nur an der Rückseite vom Ankerbügel 15 gehalten, sondern letzterer umgreift die Oberkante der Platte 1 hakenförmig. Der hakenförmige Teil 25 kann durch eine Hülse 27 mit dem Ankerbügel 15 verbunden sein.

In der Figur 7 wird die Verbindung zwischen dem Ankerbügel 15 und der Platte 1 mit am Ankerbügel 15 oder an der Platte 1 befestigten Stegen erzeugt.

In der Ausgestaltung der Erfindung gemäss Figur 8 erfolgt die Verankerung der Platte 1 an einem vertikalen Armierungseisen 29, welches der Armierung der zu erstellenden Wand 8 dient. Der Ankerbügel 15 bzw. dessen unterer Schenkel 18 wird durch ein Verbindungsmittel am Armierungseisen 29 befestigt. Als Verbindungsmittel kann der Schenkel 18 am Ankerbügel 15 im Endbereich gespalten sein. In den Spalt wird das Armierungseisen 29 eingeschoben und mit einem Keil 35 eine kraftschlüssige Verbindung herbeigeführt. Alternativ kann auch ein Drahtbinder, wie er für das Verbinden von Armierungseisen dient, verwendet werden (keine Abb.).

Nach der Fertigstellung, d.h. dem Giessen der Wand 8, können die Nägel 3 mit einer Zange aus der Platte 1 herausgezogen werden, so dass bei den Ausführungsformen gemäss den Figuren 1 bis 5 keine Metallteile an der Oberfläche der Deckenabschalung zu liegen kommen. Bei der Ausführung gemäss Figur 6 ist der hakenförmige Teil 25 des Ankerbügels 15 vorzugsweise aus Kunststoff hergestellt und kann später abgetrennt werden.

## Patentansprüche

1. Verfahren zur Erstellung einer Deckenrand-Abschalung über einer betonierten Wand (8) mit Elementplatten (1), die als verlorene Schalung fungieren, **gekennzeichnet durch** folgende Arbeitsschritte:
a) Anzeichnen der Unterkante der später zu erstellenden Decke (21) an der Innenseite der äusseren Wandschalung (5) vor dem Betonieren der Wand (8),
b) Befestigen der Elementplatten (1) auf der Innenseite der äusseren Wandschalung (5),
c) wobei vor oder nach dem Schritt b) Ankerbügel (15) mit den Elementplatten (1) verbunden werden, deren obenliegende Schenkel (16) mit den Elementplatten (1) verbunden sind und deren untenliegende Schenkel (18) die Elementplatten (1) überragen, damit sie nach dem Betonieren der Wand (8) in dieser verankert zu liegen kommen.

2. In einer betonierten Wand (8) verankerte Deckenrand-Abschalung, umfassend eine Mehrzahl von eine verlorene Schalung bildenden Elementplatten (1), deren Aussenseite bündig mit der Aussenseite der Wand (8) ist und an denen Ankerbügel (15) befestigt sind, deren obenliegende erste Schenkel (16) mit den Elementplatten (1) verbunden sind und deren untenliegende zweite Schenkel (18), die von den Platten (1) wegragen, unmittelbar in die Wand (8) einbetoniert sind.

3. Deckenrand-Abschalung nach Anspruch 2, **dadurch gekennzeichnet, dass** die zweiten Schenkel (18) parallel oder abgewinkelt zu den ersten Schenkeln (16) verlaufen und die Elementplatte (1) unten überragen.

4. Deckenrand-Abschalung nach Anspruch 3, **dadurch gekennzeichnet, dass** der erste Schenkel (16) in einer vertikalen Bohrung (11) in der Elementplatte (1) eingeschoben ist.

5. Deckenrand-Abschalung nach Anspruch 3, **dadurch gekennzeichnet, dass** der erste Schenkel (16) an der Rückseite der Elementplatte (1) liegt und mit dieser verbunden ist.

6. Deckenrand-Abschalung nach einem der Ansprüche 3 bis 5, **dadurch gekennzeichnet, dass** am Ankerbügel (15) ein die Platte (1) teilweise zu untergreifen und/oder oben zu umgreifen bestimmter Haken (4,25) befestigt ist.

7. Deckenrand-Abschalung nach Anspruch 6, **dadurch gekennzeichnet, dass** der Haken (25) mit einer Hülse (27) am Ankerbügel (15) befestigt ist.

8. Deckenrand-Abschalung nach einem der Ansprüche 2 oder 3, **dadurch gekennzeichnet, dass** am zweiten Schenkel (18) des Ankerbügels (15) ein Verbindungsmittel zum Befestigen des Ankerbügels (15) an einem Armierungseisen (29) für die Verbindung der Wand (8) mit der Decke (21) angebracht ist.

9. Deckenrand-Abschalung nach einem der Ansprüche 2 bis 8, **dadurch gekennzeichnet, dass** am zweiten Schenkel (18) des Ankerbügels (15) Querbohrungen (20) und/oder Querstäbe oder -stifte (22) zur Erhöhung der Festigkeit der Verankerung der Platte (1) in der Wand (18) angebracht sind.

10. Deckenrand-Abschalung nach einem der Ansprüche 2 bis 8, **dadurch gekennzeichnet, dass** der zweite Schenkel (18) des Ankerbügels (15) zum Hindurchführen eines Armierungseisens (29) und Einschlagen eines Keils (35) gespalten ist

## Claims

1. A method for creating an edge sheathing for ceilings above a concreted wall (8) with element plates (1) which function as the missing sheathing, **characterised by** the following operating steps:
a) marking the lower edge (21) of the ceiling (21) to be created at a later stage on the inner side of the outer wall sheathing (5) before concreting the wall (8),
b) fastening the element plates (1) on the inner side of the outer wall sheathing (5),
c) wherein before or after step b), anchor shackles (15) are connected to the element plates (1), whose limbs (16) which lie at the top are connected to the element plates (1) and whose limbs (18) which lie at the bottom project beyond the element plates (1), so that after concreting the wall (8) they come to lie in this wall in an anchored manner.

2. An edge sheathing for ceilings which is anchored in a concreted wall (8), comprising a plurality of element plates (1) which form a lost sheathing and whose outer side is flush with the outer side of the wall (8) and on which anchor shackles (15) are fastened, whose first limbs (16) lying at the top are connected to the element plates (1) and whose second limbs (18) lying at the bottom which project away from the plates (1) are concreted directly into the wall (8).

3. An edge sheathing for ceilings, according to claim 2, **characterised in that** the second limbs (18) run parallel or bent at an angle to the first limbs (16) and project beyond the element plate (1) at the bottom.

4. An edge sheathing for ceilings, according to claim 3, **characterised in that** the first limb (16) is inserted in a vertical bore (11) in the element plate (1).

5. An edge sheathing for ceilings, according to claim 3, **characterised in that** the first limb (16) lies on the rear side of the element plate (1) and is connected to this.

6. An edge sheathing for ceilings, according to one of the claims 3 to 5, **characterised in that** a hook (4, 25) envisaged to partly engage below the plate (1) and/or to embrace it at the top is fastened on the anchor shackle (15).

7. An edge sheathing for ceilings, according to claim 6, **characterised in that** the hook (25) is fastened with a sleeve (27) on the anchor shackle (15).

8. An edge sheathing for ceilings, according to one of the claims 2 or 3, **characterised in that** a connection means for fastening the anchor shackle (15) on a reinforcement rod (29) for connecting the wall (8) to the ceiling (21) is attached on the second limb (18) of the anchor shackle (15).

9. An edge sheathing for ceilings, according to one of the claims 2 to 8, **characterised in that** transverse bores (20) and/or transverse rods or transverse pins (22) are attached on the second limb (18) of the anchor shackle (15), for increasing the strength of the anchoring of the plate (1) in the wall (18).

10. An edge sheathing for ceilings, according to one of the claims 2 to 8, **characterised in that** the second limb (18) of the anchor shackle (15) is split for leading through a reinforcement rod (29) and for knocking in a wedge (35).

## Revendications

1. Procédé de fabrication d'un coffrage de bordure de dalle au-dessus d'une paroi bétonnée (8) avec des plaques d'ouvrage (1), qui fonctionnent comme un coffrage perdu, **caractérisé par** les étapes de travail suivantes :
a) marquage de l'arête inférieure de la dalle (21) destinée à être fabriquée ultérieurement sur le côté intérieur du coffrage de mur extérieur (5) avant le bétonnage de la paroi (8),
b) fixation des plaques d'ouvrage (1) sur le côté intérieur du coffrage de mur extérieur (5),
c) des brides d'ancrage (15) étant reliées, avant ou après l'étape b), aux plaques d'ouvrage (1), plaques dont les branches supérieures (16) sont reliées aux plaques d'ouvrage (1) et dont les branches inférieures (18) dépassent des plaques d'ouvrage (1), afin qu'elles viennent reposer et s'ancrer après le bétonnage de la paroi (8) dans ladite paroi.

2. Coffrage de bordure de dalle ancré dans une paroi bétonnée (8), comportant une pluralité de plaques d'ouvrage (1) formant un coffrage perdu, plaques dont le côté extérieur est à niveau avec le côté extérieur de la paroi (8) et sur lesquelles sont fixées des brides d'ancrage (15), dont les premières branches supérieures (16) sont reliées aux plaques d'ouvrage (1) et dont les secondes branches inférieures (18), qui dépassent des plaques en s'éloignant d'elles, sont bétonnées directement dans la paroi (8).

3. Coffrage de bordure de dalle selon la revendication 2, **caractérisé en ce que** les secondes branches (18) s'étendent parallèlement ou de façon coudée par rapport aux premières branches (16) et surplombent ou dépassent la plaque d'ouvrage (1) dans la partie inférieure.

4. Coffrage de bordure de dalle selon la revendication 3, **caractérisé en ce que** la première branche (16) est insérée dans un alésage vertical (11) dans la plaque d'ouvrage (1).

5. Coffrage de bordure de dalle selon la revendication 3, **caractérisé en ce que** la première branche (16) se situe contre le côté arrière de la plaque d'ouvrage (1) et est reliée à celui-ci.

6. Coffrage de bordure de dalle selon l'une quelconque des revendications 3 à 5, **caractérisé en ce qu'**un crochet (4, 25), défini pour en partie se mettre en prise en partie avec l'arrière de la plaque (1) et/ou pour entourer celle-ci dans la partie supérieure, est fixé à la bride d'ancrage (15).

7. Coffrage de bordure de dalle selon la revendication 6, **caractérisé en ce que** le crochet (25) est fixé avec un manchon (27) à la bride d'ancrage (15).

8. Coffrage de bordure de dalle selon l'une quelconque des revendications 2 ou 3, **caractérisé en ce qu'**un moyen d'assemblage destiné à fixer la bride d'ancrage (15) sur un fer d'armature (29) pour relier la paroi (8) à la dalle (21) est monté ou fixé sur la seconde branche (18) de la bride d'ancrage (15).

9. Coffrage de bordure de dalle selon l'une quelconque des revendications 2 à 8, **caractérisé en ce que** des alésages transversaux (20) et/ou des barres ou tiges transversales (22) destiné(e)s à augmenter la résistance ou solidité de l'ancrage de la plaque (1) dans la paroi (18) sont aménagé(e)s sur la seconde branche (18) de la bride d'ancrage (15).

10. Coffrage de bordure de dalle selon l'une quelconque des revendications 2 à 8, **caractérisé en ce que** la seconde branche (18) de la bride d'ancrage (15) destinée à faire traverser un fer d'armature (29) et à enfoncer une clavette (35) est fendue.
